# EUROPÄISCHE PATENTSCHRIFT

(11) **EP 1 486 290 B1**
(45) Veröffentlichungstag und Bekanntmachung des Hinweises auf die Patenterteilung: **22.03.2006**
(21) Anmeldenummer: 03013215.3
(22) Anmeldetag: 12.06.2003
(51) Int. Cl.: B24B 35/00, B24B 15/00

(54) **Verfahren zur Finishbearbeitung von dreidimensional gekrümmten Ringflächen und Finishwerkzeug zur Durchführung des Verfahrens**
Process for finishing three-dimensional curved ring surfaces and the tool therefor
Méthode de finition de surfaces annulaires ayant une courbure tri-dimensionnel et l'outil pour cette méthode

(43) Veröffentlichungstag der Anmeldung: 15.12.2004
(73) Patentinhaber: Thielenhaus Technologies GmbH, 42285 Wuppertal (DE)
(72) Erfinder: Steinwender, Dipl.Ing.Horst, 42289 Wuppertal (DE); Wolters, Dipl.Ing.Martin, 42113 Wuppertal (DE)
(74) Vertreter: Albrecht, Rainer Harald

(56) Entgegenhaltungen:
- GB-A- 637 526
- US-A- 5 727 989
- US-A- 5 755 615
- US-A- 5 775 978

## Beschreibung

Die Erfindung betrifft ein Verfahren, sowie ein werkzeug zur Finishbearbeitung von dreidimensional gekrümmten Ringflächen, wobei ein Schleifband als Finishwerkzeug mittels eines Andruckelementes, welches eine zu der zu bearbeitenden Fläche eines Werkstückes komplementäre Andruckfläche aufweist, an die zu bearbeitende dreidimensional gekrümmte Ringfläche des rotierend angetriebenen Werkstückes angelegt wird. Die zu bearbeitenden Ringflächen können je nach Werkstück beispielsweise kegelstumpfförmige Ringflächen an einer Werkstückaußenseite, konische Ringflächen an einer Werkstückinnenfläche oder sphärisch gekrümmte Ringflächen sein.

Das erfindungsgemäße Verfahren soll insbesondere für kleinteilige Werkstücke, z. B. zur Bearbeitung von Dichtflächen an gleitenden Dichtelementen geeignet sein. Eine bevorzugte Anwendung ist die Finishbearbeitung von Sitzflächen an Ventilelementen, aus denen Einspritzventile für Fahrzeugmotoren gefertigt werden, wobei der Begriff "Ventilelemente" sowohl verstellbare Schließkörper für Ventile, z. B. in Form von Ventilkugeln, Ventilkegeln u. dgl., als auch Einsätze mit einer Durchgangsbohrung zur Aufnahme des Ventilkörpers umfassen soll. An die Dichtigkeit der Einspritzventile werden hohe Anforderungen gestellt. Das gilt insbesondere für Einspritzventile, die in Fahrzeugmotoren mit Direkteinspritzung zur Anwendung kommen. Bereits minimale Geometrieabweichungen und geringe Oberflächenrauhigkeiten führen zu nicht mehr tolerierbaren Leckagen, die den Verbrennungsvorgang im Motor verschlechtern und zur Folge haben können, dass Abgasnormen nicht eingehalten werden.

Im Rahmen der bekannten Maßnahmen werden Sitzflächen an Ventilelementen für Einspritzventile durch Schleifen oder Hartdrehen erzeugt. Die auf diese Weise hergestellten Sitzflächen genügen den zunehmend steigenden Anforderungen, die z. B. an Einspritzventile für Ottomotoren mit Direkteinspritzung gestellt werden, nicht mehr. Sowohl die Geometrie als auch die Oberflächengüte der Sitzflächen ist zu verbessern. Eine mögliche Endfeinstbearbeitung ist das Läppen unter Verwendung ungebundener Schleifmittel, die auf die zu bearbeitenden Sitzflächen aufgetragen werden. Das Läppen ist aufwendig, gewährleistet bei einer Serienfertigung keine gleichbleibende Qualität und erfordert einen großen Reinigungsaufwand, um anhaftende Läppmittelreste zu entfernen. Hinzu kommt, dass die Reinigung sorgfältig überwacht werden muss, da bereits kleine Läppmittelreste an den zu bearbeitenden Sitzflächen eine Funktionsstörung des Ventils zur Folge haben.

Ein Verfahren mit den eingangs beschriebenen Merkmalen ist aus der Druckschrift US 5 727 989 bekannt. Bei dem bekannten Verfahren erfolgt die Werkstückbearbeitung mittels eines konventionellen Schleifbandes, welches sich nur im beschränkten Maße an die Werkstückkontur anpassen kann.

Der Erfindung liegt die Aufgabe zugrunde, ein für eine Serienfertigung geeignetes Verfahren zur Endfeinstbearbeitung von dreidimensional gekrümmten Ringflächen anzugeben.

Ausgehend von einem Verfahren mit den eingangs beschriebenen Merkmalen wird die Aufgabe erfindungsgemäß dadurch gelöst, dass das als Finishwerkzeug verwendete Schleifband wenigstens eine durch radiale Schnitte in Bandlappen segmentierte kreisförmige Bearbeitungszone aufweist, die konzentrisch zu der zu bearbeitenden Ringfläche positioniert wird. Bei dem erfindungsgemäßen Verfahren resultiert ein vollflächiger Kontakt zwischen der mit einem feinkörnigen Schleifmittel belegten Fläche des Schleifbandes und der zu bearbeitenden Ringfläche, welche dreidimensional gekrümmt ist und z. B. als kegelförmige, konische oder sphärische Fläche ausgebildet sein kann. Das Schleifmittel ist an das Schleifband gebunden, so dass eine der Finishbearbeitung folgende Reinigung der Ringflächen nicht erforderlich ist. Nach dem erfindungsgemäßen Verfahren kann ein definiertes Bearbeitungsergebnis sichergestellt werden. Dazu trägt bei, dass für jede Bearbeitung erforderlichenfalls ein neuer Abschnitt des Schleifbandes zum Einsatz gebracht werden kann. Das Schleifband kann von einer Rolle abgezogen werden und weist in vorgegebenen Abständen hergestellte Bearbeitungszonen auf.

Eine weitere Ausgestaltung des erfindungsgemäßen Verfahrens sieht vor, dass das als Finishwerkzeug verwendete Schleifband mindestens eine dreidimensional vorgeformte Bearbeitungszone aufweist, die konzentrisch zu der zu bearbeitenden Ringfläche positioniert wird. Schließlich besteht im Rahmen der erfindungsgemäßen Lehre auch die Möglichkeit, als Finishwerkzeug ein Schleifband zu verwenden, welches zumindest in einer vorgegebenen Bearbeitungszone, die an der zu bearbeitenden Ringfläche des Werkstückes positioniert wird, dreidimensional umformbar ist. Das umformbare oder in Bearbeitungszonen dreidimensional vorgeformte Schleifband weist einen Kunststoffträger aus einem beispielsweise tiefziehfähigem Kunststoffmaterial auf.

Die Bearbeitungszonen des Schleifbandes können ein Kernloch enthalten, welches zur Zentrierung auf dem Werkstück oder auf dem Andruckelement genutzt wird. Die Zentrierung erfolgt mittels eines Schaftes, der an das Andruckelement angeformt ist oder Teil des zu bearbeitenden Werkstückes ist und in das Kernloch eingeführt wird.

In weiterer Ausgestaltung lehrt die Erfindung, dass ein doppelseitig mit Schleifmittel belegtes Schleifband verwendet wird, welches zwischen zwei Werkstücken mit zueinander komplementären Ringflächen positioniert wird. Mindestens eines der beiden Werkstücke ist als Andruckelement axial verstellbar. Durch eine axiale Stellbewegung dieses Werkstückes wird das Schleifband zwischen den zu bearbeitenden Ringflächen eingespannt. Beide Werkstücke werden zur Finishbearbeitung ihrer Ringflächen nacheinander oder gleichzeitig rotierend angetrieben. Die beschriebene Bearbeitung von zwei Werkstücken in einer einzigen Aufspannung ist möglich, wenn die Ringflächen unter demselben Anstellungswinkel angeordnet und mit komplementären Flächenprofilen, z. B. Kegel und Konus ausgebildet sind.

Gegenstand der Erfindung ist auch ein Finishwerkzeug zur Durchführung des beschriebenen Verfahrens, bestehend aus einem zumindest einseitig mit einem feinkörnigen Schleifmittel belegten Schleifband, welches dreidimensional verformbare oder dreidimensional vorgeformte Bearbeitungszonen aufweist, wobei die Bearbeitungszonen aus ebenen Kreisflächen bestehen, die durch radiale Schnitte in Bandlappen unterteilt sind. Die Bandlappen sind so bemessen, dass sie sich genau an die Form der zu bearbeitenden Ringfläche anpassen. Bevorzugte Ausgestaltungen des Finishwerkzeuges sind in den Ansprüchen 8 und 9 beschrieben.

Im Folgenden wird die Erfindung anhand einer lediglich ein Ausführungsbeispiel darstellenden Zeichnung erläutert. Es zeigen schematisch
- **Fig. 1**: eine Anordnung zur Finishbearbeitung einer dreidimensional gekrümmten Ringfläche,
- **Fig. 2**: eine Draufsicht auf die in Fig. 1 dargestellte Anordnung,
- **Fig. 3** und **4**: weitere Ausgestaltungen der erfindungsgemäßen Lehre.

Die in Fig. 1 dargestellte Anordnung wird zur Finishbearbeitung einer dreidimensional gekrümmten Ringfläche eingesetzt. Finishbearbeitung meint eine Feinstbearbeitung zur Erzeugung passgenauer Flächen mit höchster Oberflächengüte. Das Werkstück 1, im Ausführungsbeispiel ein Ventileinsatz mit einem Ventilsitz in Form einer innenliegenden, konischen Ringfläche 2, ist in einer rotierend antreibbaren Werkstückaufnahme 3 eingespannt. Als Finishwerkzeug wird ein Schleifband 4 verwendet, welches kreisförmige und durch radiale Schnitte 5 in Bandlappen 6 unterteilte Bearbeitungszonen 7 aufweist. Die Bearbeitungszonen 7 sind in äquidistanten Abständen angeordnet. Für die Werkstückbearbeitung wird eine Bearbeitungszone 7 konzentrisch zu der zu bearbeitenden Ringfläche 2 des Werkstückes 1 positioniert. Mit einem Andruckelement 8, welches eine zur Ringfläche 2 des Werkstückes komplementäre Andruckfläche 9 aufweist, werden die Bandlappen 6 an die zu bearbeitende Ringfläche 2 mit definiertem Anpressdruck angelegt. Anschließend wird die Werkstückaufnahme 3 mit dem darin fest eingespannten Werkstück 1 rotierend angetrieben. Dabei erfolgt durch minimalen aber definierten Werkstoffabtrag eine Endfeinstbearbeitung der Ringfläche 2. Gemäß einer bevorzugten Ausführung des erfindungsgemäßen Verfahrens wird für jedes Werkstück eine neue Bearbeitungszone 7 des Schleifbandes eingesetzt.

Insbesondere der Fig. 2 entnimmt man, dass die Bearbeitungszonen 7 des Schleifbandes jeweils ein Kernloch 10 enthalten, welches zur Zentrierung auf dem Werkstück 1 oder auf dem Andruckelement 8 genutzt wird.

Bei dem in Fig. 3 dargestellten Ausführungsbeispiel erfolgt eine Finishbearbeitung an einer Ringfläche 2, die als kegelförmige Fläche an der Rückseite eines Ventilschließkörpers angeordnet ist. Das Werkstück 1 weist einen rückseitigen Schaft 11 auf, der in das Kernloch 10 der Bearbeitungszone 7 des Schleifbandes eingeführt worden ist. Mittels eines ringförmigen Andruckelementes 8 werden die Bandlappen 6 der Bearbeitungszone 7 an die zu bearbeitende Ringfläche 2 des rotierend angetriebenen Werkstückes 1 angelegt.

Im Ausführungsbeispiel der Fig. 4 werden komplementäre Ringflächen 2, 2' an zwei Werkstücken 1, 1' gleichzeitig bearbeitet. Dazu wird ein doppelseitig mit Schleifmittel belegtes Schleifband 4 verwendet, dessen Bearbeitungszonen 7 zwischen den Werkstücken 1, l' positioniert wird. Eines der beiden Werkstücke, im Ausführungsbeispiel das Werkstück 1', ist als Andruckelement axial verstellbar. Das Schleifband 4 wird durch eine axiale Stellbewegung dieses Werkstückes 1' zwischen den zu bearbeitenden Ringflächen 2, 2' eingespannt. Beide Werkstücke 1, 1' werden zur Finishbearbeitung ihrer Ringflächen 2, 2' nacheinander oder gleichzeitig, im letzteren Fall gegensinnig rotierend angetrieben.

## Patentansprüche

1. Verfahren zur Finishbearbeitung von dreidimensional gekrümmten, Ringflächen, wobei ein Schleifband (4) als Finishwerkzeug mittels eines Andruckelementes, welches eine zu der zu bearbeitenden Fläche eines Werkstückes komplementäre Andruckfläche aufweist, an die zu bearbeitende dreidimensional gekrümmte Ringfläche des rotierend angetriebenen Werkstückes angelegtwird,**dadurch gekennzeichnet, dass** das als Finishwerkzeug verwendete Schleifband mindestens eine durch radiale Schnitte (5) in Bandlappen (6) segmentierte kreisförmige Bearbeitungszone (7) aufweist, die konzentrisch zu der zu bearbeitenden Ringfläche positioniert wird.

2. Verfahren nach Anspruch 1, **dadurch gekennzeichnet, dass** das Schleifband von einer Rolle abgezogen wird und in vorgegebenen Abständen durch Stanzen hergestellte Bearbeitungszonen aufweist.

3. Verfahren nach Anspruch 1, **dadurch gekennzeichnet, dass** das als Finishwerkzeug verwendete Schleifband mindestens eine dreidimensional vorgeformte Bearbeitungszone aufweist, die konzentrisch zu der zu bearbeitenden Ringfläche positioniert wird.

4. Verfahren nach Anspruch 1, **dadurch gekennzeichnet, dass** als Finishwerkzeug ein Schleifband verwendet wird, welches zumindest in einer vorgegebenen Bearbeitungszone, die an der zu bearbeitenden Ringfläche positioniert wird, dreidimensional umformbar ist.

5. Verfahren nach einem der Ansprüche 1 bis 4, **dadurch gekennzeichnet, dass** die Bearbeitungszone ein Kernloch enthält, welches zur Zentrierung auf dem Werkstück oder auf dem Andruckelement genutzt wird.

6. Verfahren nach einem der Ansprüche 1 bis 5, **dadurch gekennzeichnet, dass** ein doppelseitig mit Schleifmittel belegtes Schleifband verwendet wird, welches zwischen zwei Werkstücken mit zueinander komplementären Ringflächen positioniert wird, dass mindestens eines der beiden Werkstücke als Andruckelement axial verstellbar ist und das Schleifband durch eine axiale Stellbewegung dieses Werkstückes zwischen den zu bearbeitenden Ringflächen eingespannt wird und dass beide Werkstücke zur Finishbearbeitung ihrer Ringflächen nacheinander oder gleichzeitig rotierend angetrieben werden.

7. Finishwerkzeug zur Durchführung des Verfahrens nach Anspruch 1, bestehend aus einem zumindest einseitig mit einem feinkörnigen Schleifmittel belegten Schleifband (4), welches dreidimensional verformbare oder dreidimensional vorgeformte Bearbeitungszonen (7) aufweist, **dadurch gekennzeichnet, dass** die Bearbeitungszonen (7) aus ebenen Kreisflächen bestehen, die durch radiale Schnitte (5) in Bandlappen (6) unterteilt sind.

8. Finishwerkzeug nach Anspruch 7, **dadurch gekennzeichnet, dass** die Bearbeitungszonen (7) ein Kernloch (10) enthalten.

9. Finishwerkzeug nach Anspruch 7 oder 8, **dadurch gekennzeichnet, dass** das Schleifband (4) zu einer Bandrolle aufgewickelt ist.

## Claims

1. A method for finishing three-dimensional curved annular surfaces, whereby an abrasive belt (4) as finishing tool by means of a press-on element, which has a press-on face complementary to the surface of a work piece to be processed, is applied to the three-dimensionally curved annular surface of the rotationally driven work piece to be processed, **characterised in that** the abrasive belt used as finishing tool has at least one circular processing zone (7), which is positioned concentrically to the annular surface to be processed, segmented by radial cuts (5) into belt loops (6).

2. The method as claimed in Claim 1, **characterised in that** the abrasive belt is reeled off a roll and at preset distances has processing zones made by punching.

3. The method as claimed in Claim 1, **characterised in that** the abrasive belt used as finishing tool has at least one three-dimensionally pre-formed processing zone, which is positioned concentrically to the annular surface to be processed.

4. The method as claimed in Claim 1, **characterised in that** is used as finishing tool a abrasive belt, which can be deformed three-dimensionally at least in a preset processing zone, which is positioned on the annular surface to be processed.

5. The method as claimed in any one of Claims 1 to 4, **characterised in that** the processing zone contains a core hole, which is utilised for centring on the work piece or on the press-on element.

6. The method as claimed in any one of Claims 1 to 5, **characterised in that** an abrasive belt coated on both sides with abrasive is used, which is positioned between two work pieces having annular surfaces complementary to one another, **in that** at least one of the two work pieces can be adjusted axially as press-on element and the abrasive belt is clamped by an axial slide motion of this work piece between the annular surfaces to be processed, and **in that** both work pieces are driven in rotation for finishing their annular surfaces either successively or simultaneously.

7. A finishing tool for carrying out the method as claimed in Claim 1, comprising an abrasive belt (4) coated at least on one side with a fine-grain abrasive, which belt has three-dimensionally formable or three-dimensionally pre-formed processing zones (7), **characterised in that** the processing zones (7) comprise even circular faces, which are divided by radial cuts (5) into belt loops (6).

8. The finishing tool as claimed in Claim 7, **characterised in that** the processing zones (7) contain a core hole (10).

9. The finishing tool as claimed in Claim 7 or 8, **characterised in that** the abrasive belt (4) is wound on a belt roll.

## Revendications

1. Procédé pour l'usinage de finition de surfaces annulaires tridimensionnelles courbes, dans lequel une bande abrasive (4) faisant office d'outil de finition est mise en contact, à l'aide d'un élément de pression présentant une surface de pression complémentaire à la surface à usiner d'une pièce, avec la surface annulaire tridimensionnelle courbe de la pièce à usiner entraînée en rotation, **caractérisé en ce que** la bande abrasive utilisée en tant qu'outil de finition présente au moins une zone d'usinage (7) circulaire segmentée en languettes de bande (6) séparées par des découpes radiales (5) positionnée de manière concentrique par rapport à la surface annulaire à usiner.

2. Procédé selon la revendication 1, **caractérisé en ce que** la bande abrasive est déroulée d'un rouleau et présente, à des intervalles définis, des zones d'usinages réalisées par poinçonnage.

3. Procédé selon la revendication 1, **caractérisé en ce que** la bande abrasive utilisée comme outil de finition présente au moins une zone d'usinage tridimensionnelle préformée, qui sera positionnée de manière concentrique par rapport à la surface annulaire à usiner.

4. Procédé selon la revendication 1, **caractérisé en ce qu'**il est fait appel, comme outil de finition, à une bande abrasive, pouvant être formée de manière tridimensionnelle au moins dans une zone d'usinage définie qui sera positionnée contre la surface annulaire à usiner.

5. Procédé selon l'une des revendications 1 à 4, **caractérisé en ce que** la zone d'usinage comporte un trou de passage servant au centrage sur la pièce à usiner ou sur l'élément de pression.

6. Procédé selon l'une des revendications 1 à 5, **caractérisé en ce qu'**il est fait appel à une bande abrasive revêtue de produit abrasif sur ses deux faces, qui est positionnée entre deux pièces à usiner présentant des surfaces annulaires complémentaires l'une de l'autre, **en ce qu'**au moins l'une des deux pièces à usiner peut être déplacée dans la direction axiale pour faire office d'élément de pression, la bande abrasive étant serrée entre les surfaces annulaires à usiner grâce à un déplacement de positionnement axial de cette pièce à usiner, et **en ce que** les deux pièces à usiner sont entraînées en rotation l'une après l'autre ou simultanément pour la réalisation de l'usinage de finition.

7. Outil de finition pour la réalisation du procédé selon la revendication 1, composé d'une bande abrasive (4) revêtue au moins sur une face d'un produit abrasif à grain fin et présentant des zones d'usinage (7) pouvant être déformées de manière tridimensionnelle ou étant préformées de manière tridimensionnelle, **caractérisé en ce que** les zones d'usinage (7) consistent en des surfaces circulaires planes divisées en languettes (6) par des découpes radiales (5).

8. Outil de finition selon la revendication 7, **caractérisé en ce que** les zones d'usinage (7) comprennent un trou de passage (10).

9. Outil de finition selon la revendication 7 ou 8, **caractérisé en ce que** la bande abrasive (4) est enroulée pour former un rouleau de bande.
